# EUROPÄISCHE PATENTSCHRIFT

(11) **EP 0 104 395 B1**
(45) Veröffentlichungstag und Bekanntmachung des Hinweises auf die Patenterteilung: **29.07.1987**
(21) Anmeldenummer: 83108024.7
(22) Anmeldetag: 13.08.1983
(51) Int. Cl.: B05B 7/04, B05B 5/04, B05B 12/14

(54) **Farbmischverfahren und Farbmischeinrichtung zur Verfahrensdurchführung**
Paint mixing process and apparatus for carrying out this process
Procédé de mélange de peintures et appareil pour la mise en oeuvre d'un tel procédé

(30) Priorität: 28.08.1982 DE 3232088
(43) Veröffentlichungstag der Anmeldung: 04.04.1984
(73) Patentinhaber: Behr-Industrieanlagen GmbH & Co., D-7121 Ingersheim 1 (DE)
(72) Erfinder: Behr, Hans, D-7000 Stuttgart 1 (DE); Vetter, Kurt, Dipl.-Ing., D-7148 Remseck 3 (DE)
(74) Vertreter: Wolff, Michael, Dipl.-Phys.

## Beschreibung

Die Erfindung betrifft ein Verfahren zum Mischen mehrerer Komponenten einer Farbflüssigkeit und zum Zerstäuben derselben sowie gegebenenfalls elektrostatischen Laden der Partikel der zerstäubten Flüssigkeit, bei welchem die Komponenten getrennt an einen Versammlungsort geführt werden, der zum Zerstäubungsort eine feste räumliche Beziehung hat, und bei welchem die versammelten Komponenten homogen gemischt werden, bevor sie den Zerstäubungsort als Gemisch erreichen ; sowie eine Einrichtung zum Durchführen eines solchen Verfahrens, mit je einem Kanal pro Komponente der Flüssigkeit, welcher sich zwischen einer Quelle einer der Komponenten und einem Sperrventil am Versammlungsort erstreckt, wobei mindestens ein Sperrventil in eine ihm zugeordnete Kammer mündet; mit einer Absprühvorrichtung am Zerstäubungsort, die über eine Zuführstrecke an die Kammer fluidleitend angeschlossen ist ; und mit einer Steuervorrichtung zum, gegebenenfalls wahlweisen; Betätigen der Sperrventile.

Bei einer aus der US-A-3 485 453 bekannten Einrichtung dieser Gattung, die zum Durchführen eines Verfahrens der eingangs genannten Art bestimmt und geeignet ist, ist eine Gemischzerstäubung mittels Druckluft vorgesehen, die zunächst eine Komponente der Farbflüssigkeit in einer ersten Kammer zerstäubt, worauf der entstandene Farbnebel nachträglich die zweite Komponente der Farbflüssigkeit in einer zweiten Kammer zerstäubt, sodaß schließlich ein Nebelgemisch die Düse der bekannten Spritzpistole mit der zuvor genannten Einrichtung verläßt.

Der Erfindung liegt bezüglich der bekannten Einrichtung die Aufgabe zugrunde, eine besonders innige Vermischung der Komponenten der Farbflüssigkeit zu erreichen, falls die Zerstäubung ohne Verwendung von Druckluft erfolgen soll, und zwar so, daß, z. B. bei einem Farbwechsel, aber auch nach einer Spritzpause, möglichst wenig nicht mehr verwendbare Farbflüssigkeit aus den Hohlräumen der Einrichtung entfernt werden muß, wie das bei der Spritzpistole gemäß US-A-3 485 453 der Fall ist, nicht aber bei einer dynamischen Mischvorrichtung, die über einen Schlauch mit einer Spritzpistole verbunden ist. Falls es sich nämlich bei der zu zerstäubenden Farbflüssigkeit um einen sogenannten Zweikomponentenlack handelt, kann dieser bei einem Farbwechsel zwar aus dem Schlauch gedrückt werden, hinterläßt jedoch in diesem Ablagerungen von Mischfarbe, die verloren ist. Dieses auch bei härterlosen Farbflüssigkeiten ähnlich auftretende Problem nimmt quantitativ mit der Schlauchlänge zu. Hier hat man sich noch damit abgefunden, daß durch Ablagerungen von Lack im Schlauch beträchtliche Lackmengen verloren gehen.

Die der Erfindung zugrundeliegende Aufgabe ist erfindungsgemäß dadurch gelöst, daß bei einem Verfahren der eingangs genannten Art die Komponenten der Farbflüssigkeit ohne Luftbeimengung am Versammlungsort heterogen vermengt werden und das Gemenge zwischen dem Versammlungsort und dem Zerstäubungsort allmählich in das Gemisch umgewandelt wird, welches unter dem Einfluß erzeugter Zentrifugalkräfte zerstäubt wird ; und daß bei einer Einrichtung der eingangs genannten Gattung alle Sperrventile in dieselbe gemengebildende Kammer münden, die Zuführstrecke hauptsächlich mittels eines statischen Mischers gebildet ist und die Absprühvorrichtung eine drehbare Zerstäuberglocke aufweist.

Dadurch wird vorteilhafterweise nicht nur eine besonders innige Vermischung der Komponenten der Farbflüssigkeit auch dann erreicht, wenn wie vorgesehen die Zerstäubung ohne Verwendung von Druckluft erfolgt, sondern auch der Vorteil gewahrt, daß bei einem Farbwechsel nur auf der relativ kurzen Zuführstrecke zwischen Mischer und Absprühvorrichtung ein wenig nicht mehr aufgetragene Farbflüssigkeit verlorengehen kann. Die in den Kanälen zum Mischer beförderten Komponenten (bei einem Zweikomponentenlack nur der Stammlack) der Farbflüssigkeit können sich darin nicht festsetzen, wenn die Kanäle mit Verdünner als Reinigungsmittel durchgespült werden. Das erübrigt sich, wenn in jedem Kanal immer nur eine und dieselbe Komponente zum Mischer gefördert wird ; eine der Anzahl der Komponenten der Farbflüssigkeit entsprechende Anzahl von Kanälen läßt sich ohne weiteres vorsehen.

Da am Versammlungsort, d. h. in der gemengebildenden Kammer, noch Farbablagerungen in kleiner Menge möglich sind, welche bei einem Zweikomponentenlack mittels eines reinigenden Lackverdünners entfernbar sind, wird bei einer bevorzugten Durchführungsweise des erfindungsgemäßen Verfahrens, bei welcher wie im Falle der US-A-3 485 453 bedarfsweise ein Reinigungsmittel zum Entfernen von Farbablagerungen zum Versammlungsort geführt und gegebenenfalls bis zum Zerstäubungsort befördert wird, das Reinigungsmittel anstelle einer Komponente der Farbflüssigkeit herangeführt und anschließend vom Versammlungsort auf einem anderen Wege zurückgeführt. Dazu zeichnet sich eine bevorzugte Ausführungsform der erfindungsgemäßen Einrichtung aus durch einen Kanal für ein flüssiges Reinigungsmittel, welcher sich zwischen einer Reinigungsmittelquelle und einem zusätzlichen Einlaß-Sperrventil am Versammlungsort erstreckt, das in die gemengebildende Kammer mündet ; und durch ein weiteres, über einen Kanal mit einer Reinigungsmittelsenke verbundenes Auslaß-Sperrventil, das mit dem Reinigungsmitteldruck öffnet und durch eine Leitung mit einer Vorkammer des Sperrventils einer Komponente, vorzugsweise der Haupt-Komponente, der Farbflüssigkeit verbunden ist.

Bei der bevorzugten Ausführungsform sind die Ventile unabhängig voneinander pneumatisch betätigbar, damit eine zweckmäßige Fernbedienung der erfindungsgemäßen Einrichtung möglich ist.

Bei der bevorzugten Ausführungsform ist die gemengebildende Kammer ringförmig ausgebildet und sind die Ventile für die Komponenten der Farbflüssigkeit auf den Umfang dieser Kammer verteilt. Dadurch ergibt sich nicht nur eine konzentrierte Anordnung der Ventile, sondern auch eine strömungstechnisch günstige Ausbildung des Strömungsweges zum statischen Mischer von dem am weitesten entfernt liegenden Ventil.

Bei der bevorzugten Ausführungsform mündet das der Hauptkomponente der Farbflüssigkeit, insbesondere dem Stammlack eines Zweikomponentenlackes, zugeordnete Ventil der Ausmündung der gemengebildenden Kammer in den Mischer gegenüber in diese Kammer, sodaß die Hauptkomponente ohne Umweg aus ihrem Förderkanal durch die Kammer in den Mischer gelangt.

Schließlich zeichnet sich die bevorzugte Ausführungsform aus durch eine zweite Kammer, die in das zweite Auslaß-Ventil für das Reinigungsmittel ausmündet und einen Teil der Leitung von der Vorkammer des einen Sperrventiles zum Auslaß-Ventil bildet ; wobei das Einlaß-Ventil für das Reinigungsmittel und dieses eine Sperrventil für die Hauptkomponente der Farbflüssigkeit an den Enden der gemengebildenden Kammer angeordnet sind. Dadurch kann einerseits der Förderweg über die Vorkammer des Sperrventiles einer Komponente, vorzugsweise der Haupt-Komponente der Farbflüssigkeit, zum zweiten Auslaß-Ventil für das Reinigungsmittel an diesem Sperrventil vorbei durch die zweite Kammer gelegt werden und andererseits eine durchgehende Spülung der ersten Kammer und, bei geöffnetem Sperrventil für die Hauptkomponente, des anschließenden statischen Mischers erfolgen.

Im folgenden ist die Erfindung anhand der durch die Zeichnung beispielhaft dargestellten bevorzugten Ausführungsform der erfindungsgemäßen Farbmischeinrichtung im einzelnen erläutert. Es zeigt :
Figur 1 eine teilweise geschnitten dargestellte Seitenansicht einer Baueinheit der bevorzugten Ausführungsform ;
Figur 2 eine Stirnansicht dieser Baueinheit in Richtung des Pfeiles 11 in Fig. 1 ; und
Figur 3 einen schematisch dargestellten Querschnitt nach der Linie 111-111 in Fig. 1 durch die Ausführungsform.

Die Ausführungsform besteht - in Fig. 1 von rechts nach links - hauptsächlich aus einer Absprühvorrichtung 10, aus einem statischen Mischer 12 und aus einer Baueinheit 14, die über den Mischer mit der Absprühvorrichtung fluidleitend verbunden ist.

Die Baueinheit 14 weist ein Gehäuse 16 auf, an dessen rückwärtiger Stirnseite, die in Fig. 2 zu sehen ist, vier Schlauchanschlüsse 18 für die impulsweise Zufuhr von Druckluft sowie ein Schlauchanschluß 20 für die Zufuhr von Stammlack, ein Schlauchanschluß 22 für die Zufuhr von Härter, ein Schlauchanschluß 24 für die Zufuhr von Verdünner als Reinigungsmittel und ein Schlauchanschluß 26 zur Rückführung angebracht sind.

Jeder Schlauchanschluß 18 steht mit einem vom Gehäuse 16 gebildeten Zylinder 28 einer Ventilvorrichtung in luftleitender Verbindung. In dem Zylinder 28 gleitet ein gefederter Kolben 30 der Ventilvorrichtung, dessen Stange eine Ventilnadel 32 bildet, deren Spitze 34 mit dem konischen Sitz 36 eines Ventiles der Ventilvorrichtung zusammenwirkt, welcher in das Gehäuse 16 eingebracht ist.

Jeder der Schlauchanschlüsse 20, 22, 24 und 26, denen die Ventilspitzen 34₂₀, 34₂₂, 34₂₄ bzw. 34₂₆ zugeordnet sind, steht in flüssigkeitsleitender Verbindung mit einem im Gehäuse 16 ausgebildeten Kanalabschnitt 38, dessen zur Ventilnadel 32 paralleler Teil in Fig. 1 zu sehen ist, während der diesen Teil mit einem hinter dem Ventilsitz 36 um die Ventilnadel herum gelegenen Ringraum 40 verbindende Teil des Kanalabschnittes dort nicht zu sehen ist. Dabei sind je paarweise der Schlauchanschluß für ein bestimmtes Fluid und einer der beiden benachbarten Schlauchanschlüsse 18 für Druckluft einander zugeordnet.

Im Gehäuse 16 ist eine halbkreisförmige Kammer 42 ausgebildet, in welche drei der vier gleichmäßig auf den Kammerumfang verteilten Ventilsitze 36 münden, und zwar jene, welche den Schlauchanschlüssen 20, 22 bzw. 24 zugeordnet sind, während der vierte, dem Schlauchanschluß 26 zugeordnete Ventilsitz 36 in das eine Ende einer etwa achtelkreisringförmigen Kammer 43 im Gehäuse 16 mündet, deren anderes Ende über einen Stichkanal 45 mit dem Ringraum 40 für den Stammlack verbunden ist. Die zwei Kammern 42 und 43 sind koplanar. Am Sitz 36 des aus Fig. 1 ersichtlichen Ventiles für den Stammlack ist die Kammer 42 mit einer kolinearen Gehäusebohrung 44 versehen, an deren dem Ventilsitz abgewandten Ende der statische Mischer 12 kolinear angesetzt ist.

Der Mischer 12 arbeitet wie angedeutet ohne bewegte Teile, indem die zu mischenden Fluide, nämlich der Stammlack und der Härter, durch ein Labyrinth oder zwischen Schikanen hindurch gedrückt werden, wobei sie sich innig vermischen.

An das der Baueinheit 14 abgewandte Ende des statischen Mischers 12 ist eine Düse 46 der Absprühvorrichtung 10 angesetzt, die eine Zerstäuberglocke 48 mit Umlenkteil 50 aufweist. Das aus der Düse 46 austretende Gemisch von Stammlack und Härter, also der auftragsfertige 2-Komponenten-Lack, gelangt über beide Breitseiten des mit der Glocke 48 um die Achse des Mischers 12 rotierenden Umlenkteiles 50 zum Glockenrand und wird dort in einen Farbnebel verwandelt. Zum nachträglichen Durchmischen der Farbflüssigkeit ist der Glockenrand mit nicht dargestellten, sich paarweise kreuzenden Nuten versehen, die Farbströme bilden und an den Kreuzungsstellen vermengen.

Die Wirkungsweise der beschriebenen Ausführungsform ist folgende :
Zum Zwischenspülen nach längeren Spritzpausen, in denen ein Farbwechsel nicht stattfindet, werden die Ventile 34, 36 für Stammlack, Härter und Rückführung geschlossen gehalten, während das Ventil für Verdünner geöffnet ist, so daß Verdünner, unterbrochen von treibender, dazwischengeschobener Pulsluft, portionsweise über den Schlauchanschluß 24 durch die Kammer 42 und den Mischer 12 zur Absprühvorrichtung 10 gelangt, wo er zusammen mit der hinausgedrückten und abgelösten Farbflüssigkeit aufgefangen wird.

Ein Farbwechsel wird in drei Schritten vollzogen : Zunächst werden die Ventile 34, 36 für Stammlack, Härter und Verdünner geschlossen gehalten, während das Ventil für Rückführung geöffnet ist, so daß statt des Stammlackes zum ersten Spülen verwendeter Verdünner, eventuell unterbrochen von Pulsluft, gegebenenfalls portionsweise über den Schlauchanschluß 20 durch den Stichkanal 45 und die Kammer 43 zum Schlauchanschluß 26 gelangt, wobei der in diesen Hohlräumen und den Schläuchen enthaltene Stammlack hinausgedrückt und am Ende des Rückführschlauches aufgefangen wird. Als nächster Schritt wird zusätzlich zum ersten Spülen während dessen Fortsetzung ein zweites Spülen veranstaltet, bei dem das Ventil für den Stammlack geöffnet ist, so daß gegebenenfalls gepulster Verdünner nach kurzem Weg durch die Kammer 42 wie beim Zwischenspülen durch den Mischer 12 zur Absprühvorrichtung 10 gelangt, wo er zusammen mit der hinausgedrückten Farbflüssigkeit aufgefangen wird. Schließlich werden die Ventile 34, 36 für Verdünner und Rückführung geschlossen gehalten, während die Ventile für Stammlack und Härter solange geöffnet werden, bis die gewünschte Farbflüssigkeit als Mischung von Stammlack und Härter durch die Kammer 42 und den Mischer 12 an der Absprühvorrichtung 10 angelangt ist, also dort ansteht.

Zum Abgeben von Farbflüssigkeit durch die Absprühvorrichtung 10 brauchen nur die Ventile 34, 36 für Stammlack und Härter geöffnet zu werden, unabhängig davon, ob vorher ein Farbwechsel stattgefunden hat oder nicht.

## Patentansprüche

1. Verfahren zum Mischen mehrerer Komponenten einer Farbflüssigkeit und zum Zerstäuben derselben sowie gegebenenfalls elektrostatischen Laden der Partikel der zerstäubten Flüssigkeit, bei welchem die Komponenten getrennt an einen Versammlungsort geführt werden, der zum Zerstäubungsort eine feste räumliche Beziehung hat, und bei welchem die versammelten Komponenten homogen gemischt werden, bevor sie den Zerstäubungsort als Gemisch erreichen, dadurch gekennzeichnet, daß die Komponenten ohne Luftbeimengung am Versammlungsort heterogen vermengt werden und das Gemenge zwischen dem Versammlungsort und dem Zerstäubungsort allmählich in das Gemisch umgewandelt wird, welches unter dem Einfluß erzeugter Zentrifugalkräfte zerstäubt wird.

2. Verfahren nach Anspruch 1, bei welchem bedarfsweise ein Reinigungsmittel zum Entfernen von Farbablagerungen zum Versammlungsort geführt und gegebenenfalls bis zum Zerstäubungsort befördert wird, dadurch gekennzeichnet, daß das Reinigungsmittel anstelle einer Komponente der Farbflüssigkeit herangeführt wird und anschließend vom Versammlungsort auf einem anderen Wege zurückgeführt wird.

3. Einrichtung zum Durchführen des Verfahrens nach Anspruch 1, mit je einem Kanal pro Komponente der Flüssigkeit, welcher sich zwischen einer Quelle einer der Komponenten und einem Sperrventil (34, 36) am Versammlungsort erstreckt, wobei mindestens ein Sperrventil (34, 36) in eine ihm zugeordnete Kammer (42) mündet ; mit einer Absprühvorrichtung (10) am Zerstäubungsort, die über eine Zuführstrecke an die Kammer (42) fluidleitend angeschlossen ist ; und mit einer Steuervorrichtung (28, 30, 32) zum, gegebenenfalls wahlweisen, Betätigen der Sperrventile (34, 36), dadurch gekennzeichnet, daß alle Sperrventile (34, 36) in dieselbe gemengebildende Kammer (42) münden ; daß die Zuführstrecke hauptsächlich mittels eines statischen Mischers (12) gebildet ist und daß die Absprühvorrichtung (10) eine drehbare Zerstäuberglocke (48) aufweist.

4. Einrichtung nach Anspruch 3, zum Durchführen des Verfahrens nach Anspruch 2, gekennzeichnet durch einen Kanal für ein flüssiges Reinigungsmittel, welcher sich zwischen einer Reinigungsmittelquelle und einem zusätzlichen Einlaß-Sperrventil (34₂₄, 36) am Versammlungsort erstreckt, das in die gemengebildende Kammer (42) mündet ; und durch ein weiteres, über einen Kanal mit einer Reinigungsmittelsenke verbundenes Auslaß-Sperrventil (34₂₆, 36), das mit dem Reinigungsmitteldruck öffnet und durch eine Leitung (43, 45) mit einer Vorkammer (40) des Sperrventiles (34_{zo}, 36) einer Komponente, vorzugsweise der Haupt-Komponente, der Farbflüssigkeit verbunden ist.

5. Einrichtung nach Anspruch 3 oder 4, dadurch gekennzeichnet, daß die Ventile (34, 36) unabhängig voneinander pneumatisch betätigbar sind.

6. Einrichtung nach einem der Ansprüche 3 bis 5, dadurch gekennzeichnet, daß die gemengebildende Kammer (42) ringförmig ausgebildet ist und die Ventile (34, 36) für die Komponenten der Farbflüssigkeit auf den Umfang dieser Kammer (42) verteilt sind.

7. Einrichtung nach Anspruch 6, dadurch gekennzeichnet, daß das der Hauptkomponente der Farbflüssigkeit, insbesondere dem Stammlack eines 2-Komponenten-Lackes, zugeordnete Ventil (34_{20'} 36) der Ausmündung der gemengebildenden Kammer (42) in den Mischer (12) gegenüber in diese Kammer (42) einmündet.

8. Einrichtung nach Anspruch 6 oder insbesondere Anspruch 7, gekennzeichnet durch eine zweite Kammer (43), die in das zweite Auslaß-Ventil (34₂₆, 36) für das Reinigungsmittel ausmündet und einen Teil der Leitung (45) von der Vorkammer (40) des einen Sperrventiles (34₂₀, 36) zum Auslaß-Ventil (34₂₆, 36) bildet ; wobei das Einlaß-Ventil (34₂₄, 36) für das Reinigungsmittel und dieses eine Sperrventil (34₂₀, 36) für die Hauptkomponente der Farbflüssigkeit an den Enden der gemengebildenden Kammer (42) angeordnet sind.

## Claims

1. A method of blending a plurality of components of a colouring liquid and for atomising the same and also possibly for electrostatically charging the particles of atomised liquid, wherein the components are fed separately to a collecting location which has a fixed spatial relationship to the atomising location and in which the collected components are homogeneously blended before they reach the atomising location as a mixture, characterised in that the components are heterogeneously blended at the collecting location without the admixture of air, the mixture being, between the collecting location and the atomising location, gradually converted to a mixture which is atomised under the influence of the centrifugal forces which are generated.

2. A method according to Claim 1 in which if necessary a cleansing agent for removing deposits of colour are fed to the collecting location and if necessary are passed on as far as the atomising location, characterised in that the cleansing agent is supplied in place of one component of the colouring liquid and is then returned from the collecting location by another route.

3. An arrangement for carrying out the method according to Claim 1, with one channel for each component of the liquid and extending between a source of one of the components and a check valve (34, 36) at the collecting location, at least one check valve (34, 36) opening out into a chamber (42) associated with it, the arrangement comprising at the atomising location a spraying means (10) connected in fluidconductive manner to the chamber (42) via a feed path, and comprising a control means (28, 30, 32) for, possibly optionally, actuating the check valves (34, 36), characterised in that all check valves (34, 36) open out into the same mixture forming chamber (42), in that the feed path is mainly constituted by a static mixer (12) and in that the spray device (10) has a rotatable atomiser bell (48).

4. An arrangement according to Claim 3 for carrying out the method according to Claim 2, characterised by one channel for a liquid cleansing agent which extends between a source of cleansing agent and an additional inlet-check valve (34₂₄, 36) at the collecting location and opening out into the mixture-forming chamber (42), and by a further outlet-check valve (34_{26'} 36) connected by a passage to a cleansing agent sink and adapted to open under the pressure of the cleansing agent and being connected by a pipe (43, 45) to a pre-chamber (40) of the check valve (34₂₀, 36) of one component of the colouring liquid, preferably the main component.

5. An arrangement according to Claim 3 or 4, characterised in that the valves (34, 36) are adapted to be actuated pneumatically and independent of one another.

6. An arrangement according to one of Claims 3 to 5, characterised in that the mixture-forming chamber (42) is annular in shape, the valves (34, 36) for the components of the colouring liquid being distributed over the periphery of this chamber (42).

7. An arrangement according to Claim 6, characterised in that the valve (34_{20'} 36) associated with the main component of the colouring liquid, in particular the base component of a two-component paint, discharges into the chamber (42) opposite the outlet from the mixture-forming chamber (42) into the mixer (12).

8. An arrangement according to Claim 6 or in particular Claim 7, characterised by a second chamber (43) which discharges into the second outlet valve (34_{26'} 36) for the cleansing agent and which forms a part of the pipe (45) from the pre-chamber (40) of one check valve (34so, 36) to the outlet valve (34₂₆, 36), the inlet valve (34₂₄, 36) for the cleansing agent and the check valve (3420. 36) for the main component of the colouring liquid being disposed at the end ; of the mixture-forming chamber (42).

## Revendications

1. Procédé pour mélanger plusieurs composantes d'un liquide de peinture et pour la pulvérisation de celui-ci, ainsi qu'éventuellement pour la charge électrostatique des particules du liquide pulvérisé, dans lequel les composantes sont amenées séparément à un point de rassemblement qui est dans une disposition fixe dans l'espace par rapport au point de pulvérisation, et dans lequel les composantes rassemblées sont mélangées de façon homogène avant d'atteindre, sous forme d'un mélange, le point de pulvérisation, caractérisé en ce que les composantes sont mélangées de façon hétérogène sans apport d'air, au point de rassemblement, et en ce que le mélange est petit à petit transformé, entre le point de rassemblement et le point de pulvérisation, en la mixture qui est pulvérisée sous l'influence des forces centrifuges engendrées.

2. Procédé suivant la revendication 1, dans lequel, en cas de besoin, un agent de nettoyage pour faire disparaître les dépôts de couleurs est amené au point de rassemblement et éventuellement transporté jusqu'au point de pulvérisation, caractérisé en ce que l'agent de nettoyage est amené à la place d'une composante du liquide de peinture et ensuite ramené du point de rassemblement par une autre voie.

3. Dispositif pour la mise en oeuvre du procédé suivant la revendication 1, avec chaque fois un canal par composante du liquide, qui s'étend entre une source de l'une des composantes et une valve d'arrêt (34, 36) au point de rassemblement, où au moins une valve d'arrêt (34, 36) débouche dans une chambre (42) qui lui est associée ; avec un dispositif de projection (10) à l'endroit de pulvérisation, qui est raccordé, dans des conditions de conduction de fluide, par un tronçon d'amenée, à la chambre (42) ; et avec un dispositif de commande (28, 30, 32) pour l'actionnement, éventuellement au choix, des valves d'arrêt (34, 36), caractérisé en ce que toutes les valves d'arrêt (34, 36) débouchent dans la même chambre (42) formatrice de mélange ; en ce que le tronçon d'amenée est formé principalement d'un mélangeur statique (12) et en ce que le dispositif de projection (10) comporte une cloche de pulvérisation (48) qui peut tourner.

4. Dispositif suivant la revendication 3, pour la mise en oeuvre du procédé suivant la revendication 2, caractérisé par un canal pour un agent de nettoyage liquide, qui s'étend entre une source de nettoyage et une valve d'arrêt d'admission supplémentaire (34₂₄, 36), au point de rassemblement, qui débouche dans la chambre (42) formatrice de mélange ; et par une autre valve d'arrêt de sortie (34₂₆) reliée par un canal à une dépression pour l'agent de nettoyage, valve d'arrêt qui s'ouvre sous la pression de l'agent de nettoyage et qui est reliée par un conduit (43, 45) à une préchambre (40) de la valve d'arrêt (34_{zo}, 36) d'une composante, de préférence de la composante principale du liquide de peinture.

5. Dispositif suivant la revendication 3 ou 4, caractérisé en ce que les valves (34, 36) peuvent être actionnées pneumatiquement indépendamment les unes des autres.

6. Dispositif suivant les revendications 3 à 5, caractérisé en ce que la chambre (42) formatrice de mélange est conformée en anneau et en ce que les valves (34, 36) pour les composantes du liquide de peinture sont réparties au pourtour de cette chambre (42).

7. Dispositif suivant la revendication 6, caractérisé en ce que la valve (34₂₀, 36) associée à la composante principale du liquide de peinture, en particulier au vernis de base d'un vernis à deux composantes, débouche dans cette chambre (42) en face du débouché de la chambre (42) formatrice de mélange dans le mélangeur.

8. Dispositif suivant la revendication 6 et en particulier suivant la revendication 7, caractérisé par une deuxième chambre (43) qui débouche dans la deuxième valve de sortie (34₂₆, 36) pour l'agent de nettoyage et forme une partie du conduit (45) de la préchambre (40) d'une valve d'arrêt (34₂₀, 36) à la valve de sortie (34₂₆, 36) ; où la valve d'admission (34₂₄ , 36) pour l'agent de nettoyage et la valve d'arrêt (34₂₀, 36) pour la composante principale du liquide de peinture sont disposées aux extrémités de la chambre (42) formatrice de mélange.
